# FASCICULE DE BREVET EUROPEEN

(11) **EP 0 169 187 B1**
(45) Date de publication et mention de la délivrance du brevet: **06.06.1990**
(21) Numéro de dépôt: 85870092.5
(22) Date de dépôt: 27.06.1985
(51) Int. Cl.: E01B 9/68

(54) **Dispositif d'appui anti-vibratoire pour rails de voie ferrée**
Erschütterungsfreie Abstützeinrichtung für Eisenbahnschienen
Antivibrational supporting device for railway rails

(30) Priorité: 12.07.1984 BE 213319
(43) Date de publication de la demande: 22.01.1986
(73) Titulaire: GENERAL RAILWAY ACTIVITIES SAH, L-2530 Luxembourg (LU)
(72) Inventeur: Goossens, Armand, B-1990 Hoeilaart (BE)
(74) Mandataire: Vanderperre, Robert

(56) Documents cités:
- BE-A- 623 196
- BE-A- 900 140
- DD-B- 64 820
- DE-A- 2 360 826
- DE-A- 2 753 005

## Description

La présente invention concerne un système de fixation pour rails de voie ferrée destiné à assurer l'isolation vibratoire des voies ferrées.

Les roues de véhicules roulant sur rails créent dans ceux-ci un champ de contraintes fort complexe et des vibrations qui produisent des déformations et une usure des rails. De plus, les vibrations du rail se transmettent aux véhicules et en réduisent la durée de vie.

Enfin, les vibrations des rails se transmettent directement dans l'environnement. Les rames de métro, en particulier, constituent la source majeure de vibrations qui nuisent à l'environnement urbain. Pour la plupart des rames de métro en circulation, des analyses dynamiques indiquent des modes rigides, des modes de flexion et des modes de torsion du premier ordre en dessous de 15 Hz. Les vibrations qui sont créées dans le rail s'amortissent avec une constante de temps dépassant largement une milliseconde et s'approchant même en fait de deux millisecondes généralement. Cette constante de temps est plus longue que le laps de temps entre deux sollicitations dynamiques successives appliquées par les roues d'un véhicule (laps de temps lié à la distance entre les axes des roues) et il en résulte des résonances entre les vibrations du rail et les vibrations du véhicule lui-même. Ces résonances constituent un risque pour la stabilité des véhicules et une gêne pour le confort des voyageurs.

Par BE-A-623196 et DE-A-2360826 on connaît des montages de rails dans lesquels les rails reposent à intervalles réguliers sur des coussins en matière amortissante. Ces dispositifs de montage amortissent les déformations des rails alors du passage d'une charge sur les rails, mais ils ne permettent cependant pas d'empêcher les résonances entre les fréquences de vibration des véhicules et les fréquences de vibration des rails.

Le problème qui se pose est celui d'isoler les rails contre les effets dynamiques des véhicules roulants de manière à augmenter le confort des voyageurs ainsi que la stabilité et la durée des équipements (véhicule et rails). L'isolation anti-vibratoire des rails de voie ferrée pose le problème du dimensionnement optimal d'un dispositif d'isolation anti-vibratoire car il est important de ne pas créer de superposition des fréquences de vibration des véhicules avec une fréquence de résonance du dispositif d'isolation anti-vibratoire lui-même.

Pour résoudre ce problème l'invention propose un système anti-vibratoire de supports de rails de voie ferrée dans lequel la semelle de chaque rail repose à intervalles réguliers sur un coussin en matière amortissante qui se trouve disposé dans un logement formé dans une selle en béton, le rail étant par ailleurs fixé sur la selle, la raideur dynamique du coussin amortissant de chaque support étant choisie de telle façon que les supports soient alternativement des supports relativement souples et des supports relativement rigides, la raideur dynamiques du support rigide étant supérieure et la raideur dynamique du support souple étant inférieure à la raideur du rail.

Grâce à l'invention, les vibrations du rail se trouvent amorties en un laps de temps très court de sorte que les résonances entre le rail et les véhicules roulants se trouvent évitées.

L'invention est exposée dans ce qui suit dans un exemple de réalisation avec référence aux dessins ci- annexés dans lesquels:
-la figure 1 montre la courbe de déformation d'un rail type R50 en fonction de la fréquence;
-la figure 2 montre la courbe du facteur d'amortissement pour un rail type R50;
-la figure 3 montre la constante de temps d'amortissement mesurée pour un rail type R50 sur supports classiques;
-la figure 4 montre la constante de temps d'amortissement mesurée pour un rail R50 sur supports anti-vibratoires selon l'invention;
-la figure 5 illustre schématiquement le concept de support anti-vibratoire selon l'invention;
-la figure 6 est une coupe suivant la ligne VI-VI de la figure 5 au droit d'un support anti-vibratoire.

L'inventeur a effectué une étude dynamique des rails couramment utilisés pour le métro léger et le métro lourd (rail type R50 et rail type NP4). Cette étude a permis de déterminer la déformation en fonction de la fréquence et l'amortissement du rail. La courbe de déformation en fonction de la fréquence pour le rail type R50 est montrée à la figure 1 et la courbe du facteur d'amortissement de ce rail en fonction du facteur d'amortissement critique est montrée à la figure 2. Les courbes de déformation telles que celles de la figure 1 montrent une série de crêtes qui sont à l'origine de vibrations qui s'amortissent avec une constante de temps dépassant largement 1 milliseconde et s'approchant même en fait de 2 millisecondes (voir figure 3). Cette constante de temps étant plus longue que le laps de temps entre deux sollicitations dynamiques successives appliquées par les roues du véhicule (laps de temps lié à la distance entre axes des roues), il en résulte des résonances entre les vibrations du rail et les vibrations du véhicule lui-même.

L'invention propose une solution pour réduire la constante de temps d'amortissement des déformations du rail de manière à éviter les effets de résonance gênants pour le confort des voyageurs et nuisibles pour les équipements (véhicule et rails). Suivant l'invention, les rails sont fixés sur des supports amortissants comme montré à la figure 5. Celle-ci représente schématiquement un tronçon de rail 1 posé sur des supports A et B alternés. Les supports A sont des supports amortissants ayant une radieur dynamique prédéterminée K1 supérieure à celle du rail et les supports B sont des supports amortissants ayant une raideur dynamique K2 inférieure à celle du rail. Les supports A et B sont alternés à distance régulière et seront appelés respectivement supports rigides et supports souples. La raideur dynamique des supports est déterminée en fonction du type de rail et de la distance entre deux supports successifs. Avec un écartement de 1500 mm entre les supports successifs, les supports A sont par exemple une raideur dynamique K=₂x 10⁹ N/m environ et les supports B ont par exemple une raideur dynamique K=2x 10' N/m environ.

La figure 6 montre une coupe transversale verticale du rail au droit d'un support. La semelle du rail 1 repose sur un coussin 2 en matière anti-vibratoire placé dans un logement formé dans une selle de béton 3 constituant la chaise de rail encastrée dans le sol et sur laquelle le rail 1 est fixé au moyen de clames 4, elles-mêmes fixées par des boulons.

Au droit d'un support rigide A, le coussin anti-vibratoire est par exemple un bloc amortissant Pronouvo^{@} type D P-PD-2 ayant une raideur K=2x10⁹ N/m environ; au droit d'un support souple B, le coussin anti-vibratoire est par exemple un bloc amortissant Pronouvo® type D P-PS-R ayant une raideur K=2x10⁷ N/m. Les supports souples ne contribuent pas à la raideur du système mais lui confèrent un amortissement. Le rail se comporte alors comme un système ancré rigidement au droit des supports rigides A et ayant une déformation maximale au droit des supports souples B. Le rail ainsi fixé sur supports anti-vibratoires présente une fréquence propre qui est supérieure aux fréquences propres principales du matériel roulant.

La déformation d'un rail sur supports selon l'invention a été calculée pour le rail type R50 pour un effort F de 36.000 N correspondant à une voiture de métro léger en charge.

Supports amortissants:

Le calcul de la flèche uu droit d'un support souple se fait en ne tenant compte que de la raideur du rail puisque celle-ci est largement supérieure à celle des supports souples. On obtient:

La flèche obtenue est acceptable: elle est à peine plus grande que celle que l'on obtient avec des supports rigides classiques (X=0,67 mm).

Par contre, le facteur d'amortissement critique Cc pour le système selon l'invention (Cc=2 VK - masse) s'établit à la valeur suivante:

Il en résulte une fréquence propre du système rail/support supérieure à 40 Hz. La constante de temps d'amortissement est ainsi de l'ordre de 0,25 ms seulement, ce qui est sensiblement plus court que le laps de temps entre deux sollicitations dynamiques successives (100 ms environ à une vitesse de croisière de 80 km/h). Les vibrations du rail, produites par le passage d'une roue, se trouvent amorties avant le passage de la seconde roue et les résonances entre le rail et le véhicule roulant se trouvent ainsi évitées.

## Revendications

1. Système anti-vibratoire de supports de rails de voie ferrée dans lequel la semelle de chaque rail (1) repose à intervalles réguliers sur un coussin (2) en matière amortissante, caractérisé en ce que chaque coussin (2) en matière amortissante est disposé dans un logement formé dans une selle (3) en béton, le rail étant par ailleurs fixé sur la selle, et en ce que la raideur dynamique du coussin amortissant (2) de chaque support est choisie de telle façon que les supports soient alternativement des supports relativement rigides (A) et des supports relativement souples (B), la raideur dynamique du support rigide étant supérieure à la raideur du rail et la raideur dynamique de support souple étant inférieure à la raideur du rail.

2. Système selon la revendication 1, caractérisé en ce que chaque selle de rail (3) est fixée dans le sol.

3. Système selon la revendication 1, caractérisé en ce que l'espacement entre deux supports successifs est fonction du type de rail (1) et de la raideur dynamique des coussins amortissants (2).

## Patentansprüche

1. Vibrationsfreies Abstützsystems für Eisenbahnschienen, in dem der Fuß jeder Schiene (1) in regelmäßigen Abständen auf einem Kissen (2) aus Dämpfungsmaterial aufruht, dadurch gekennzeichnet, daß jedes Kissen (2) aus Dämpfungsmaterial in einem in einer Betonunterlage (3) vorgesehenen Sitz angeordnet ist, wobei die Schiene im übrigen auf der Unterlage befestigt ist, und daß die dynamische Steifigkeit des Dämpfungskissens (2) jeder Abstützung so gewählt ist, daß die Abstützung abwechselnd relatif steife Abstützungen (A) und relativ weiche Abstützungen (B) sind, wobei die dynamische Steifigkeit der steifen Abstützungen größer ist als die Steifigkeit der Schiene, und die dynamische Steifigkeit der weichen Abstützungen kleiner ist als die Steifigkeit der Schiene.

2. System nach Anspruch 1, dadurch gekennzeichnet, daß jede Schienen-Unterlage (3) im Boden befestigt ist.

3. System nach Anspruch 1, dadurch gekennzeichnet, daß der Abstand zwischen zwei aufeinanderfolgenden Abstützungen eine Funktion des Typs der Schiene (1) und der dynamischen Steifigkeit der Dämpfungskissen (2) ist.

## Claims

1. Antivibrational supporting system for railway rails in which the sole of each rail (1) rests at regular spaced apart locations on a cushion (2) of damping material, characterised in that each damping cushion (2) is placed within a housing formed in a concrete sole plate (3), the rail being also fastened to the sole plate, and in that the dynamic stiffness of the damping cushion (2) at each support is adapted such that the supports are alternately relatively rigid supports (A) and relatively resilient supports (B), the dynamic stiffness of a rigid support being greater than the stiffness of the rail and the dynamic stiffness of a resilient support is lower than the stiffness of the rail.

2. System according to claim 1, characterised in that each sole plate (3) is fastened to the ground.

3. System according to claim 1, characterised in that the spacing between two successive supports is a function of the type of rail (1) and the dynamic stiffness of the damping cushions (2).
